# FASCICULE DE BREVET EUROPEEN

(11) **EP 1 560 164 B1**
(45) Date de publication et mention de la délivrance du brevet: **28.02.2007**
(21) Numéro de dépôt: 05290146.9
(22) Date de dépôt: 24.01.2005
(51) Int. Cl.: G07B 17/00

(54) **Procédé et dispositif de vérification au vol de la hauteur d'un article de courrier à des fins d'affranchissement**
Verfahren und Vorrichtung zur Überprüfung der Höhe eines Postartikels zwecks Frankierung
Method and system for the verification of a mailing's height in order to frank it

(30) Priorité: 30.01.2004 FR 0400934
(43) Date de publication de la demande: 03.08.2005
(73) Titulaire: NEOPOST TECHNOLOGIES, 92220 Bagneux (FR)
(72) Inventeur: Nicolas, Christian, 26300 Chatuzange Le Goubet (FR); Painault, Didier, 93170 Bagnolet (FR)
(74) Mandataire: Joly, Jean-Jacques

(56) Documents cités:
- EP-A- 0 871 145
- US-A- 5 535 127
- US-A- 5 808 912
- US-B1- 6 169 978

## Description

La présente invention se rapporte au domaine de traitement de courrier. Elle vise en particulier un système d'affranchissement qui comporte un dispositif simple pour s'assurer de la hauteur Hᵢ d'un article de courrier par rapport à au moins un seuil dimensionnel SH définissant un rangement de tarif postal.

On connaît déjà, par exemple, par le document US,6,006,210 (Pitney Bowes) une machine de traitement de courrier dotée d'une possibilité de tarification dimensionnelle.

Cette machine fournit une véritable mesure de la hauteur de l'article de courrier par l'intermédiaire d'une barrette de diodes. Cette solution apparemment simple est cependant extrêmement coûteuse en pratique. En effet, elle suppose à la fois l'utilisation d'une barrette de longueur importante et des moyens pour garantir que l'article de courrier soit parfaitement "taqué", c'est-à-dire qu'il ne soit pas de travers par rapport à la face de référence de la machine.

Dans la pratique, sauf à recourir à d'autres dispositifs de positionnement généralement complexes, il s'avère qu'une mise en biais se produit souvent et que son ampleur dépend de la nature de la machine et de celle de l'article convoyé.

On connaît encore par le brevet US,6,169,978 (Siemens) un système sophistiqué de détermination des dimensions de l'article transporté afin de lui affecter un montant précis d'affranchissement. Ce système part aussi du principe selon lequel tous les articles convoyés sont bien positionnés, mis en référence. Dans le cas contraire, les mesures dimensionnelles seraient erronées et les valeurs d'affranchissement aussi.

La présente invention vise à remédier aux inconvénients précités et à permettre la vérification au vol de la hauteur Hᵢ d'un article de courrier à des fins d'affranchissement, sans qu'il soit nécessaire de procéder à la mesure exacte de cette hauteur Hᵢ ni de positionner l'article de courrier de façon parfaitement "taquée", c'est-à-dire dans une position rigoureusement parallèle à la surface de référence de la machine à partir de laquelle sont effectués les contrôles ou les mesures.

L'invention vise ainsi à mettre en oeuvre un procédé simple et à réaliser un dispositif économique et cependant fiable qui permette, sans utilisation de dispositifs techniques complexes, de déterminer facilement et au vol la catégorie de tarif postal à laquelle doit appartenir un article de courrier, en fonction de la valeur d'une dimension donnée, telle que la hauteur, de cet article de courrier.

Ces buts sont atteints conformément à l'invention grâce à un procédé de vérification au vol de la hauteur Hᵢ d'un article de courrier à des fins d'affranchissement et par rapport à au moins un seuil dimensionnel SH définissant un changement de tarif postal, chaque article de courrier comportant des bords périphériques longitudinaux de longueur Dᵢ et des bords périphériques transversaux de hauteur Hᵢ, lequel procédé est caractérisé en ce que l'on fait circuler les articles de courrier à une vitesse constante V le long d'une surface de référence de telle manière que chaque article soit en contact avec ladite surface de référence, au moins sur une partie de l'un de ses bords longitudinaux, en ce que l'on détecte la présence d'un article par rapport à un point donné de la surface de référence, d'une part à une première distance d1 proche de la surface de référence perpendiculairement à celle-ci, et d'autre part à une deuxième distance d₂ éloignée de la surface de référence perpendiculairement à celle-ci et correspondant au dit seuil dimensionnel SH, en ce que l'on détecte les première et deuxième durées de présence t₁, t₂ d'un même article aux dites première et deuxième distances d₁, d₂ par rapport à la surface de référence, en ce que l'on compare le rapport t₂/t₁ des deuxième et première durées de présence à la deuxième distance d₂ et à la première distance d₁ à une valeur égale à (1-ε) où ε représente un coefficient correcteur inférieur à 1 dépendant des tolérances de détection de la présence d'un article, et en ce que l'on considère que la hauteur Hᵢ d'un article est supérieure au seuil dimensionnel SH si, et seulement si, la relation t₂/t₁ > 1-ε est vérifiée.

Avantageusement, le coefficient ε peut être compris entre environ 0,005 et 0,05, et de préférence voisin de 0,01.

On peut en outre déterminer la longueur Dᵢ d'un article à partir de la durée de présence t1 et de la vitesse de déplacement V des articles.

Selon l'invention, il est spécialement réalisé un dispositif de vérification au vol de la hauteur Hᵢ d'un article de courrier à des fins d'affranchissement par rapport à au moins un seuil dimensionnel SH définissant un changement de tarif postal, chaque article de courrier comportant des bords périphériques longitudinaux de longueur Dᵢ et des bords périphériques transversaux de hauteur Hᵢ, lequel dispositif est caractérisé en ce que il comprend un convoyeur de transport à plat des articles de courrier à une vitesse constante V le long d'un guide définissant une surface de référence parallèle au sens de déplacement des articles de courrier placés sur le convoyeur, des moyens de taquage pour placer chaque article en contact avec ladite surface de référence au moins sur une partie de l'un de ses bords longitudinaux, un premier dispositif de détection rendu actif lors de la détection de la présence d'un article par rapport à un point donné de la surface de référence à une première distance d₁ proche de la surface de référence perpendiculairement à celle-ci, au moins un deuxième dispositif de détection rendu actif lors de la détection de la présence d'un article par rapport à un point donné de la surface de référence à une deuxième distance d₂ éloignée de la surface de référence perpendiculairement à celle-ci et correspondant au dit seuil dimensionnel SH, un dispositif de comptage des première et deuxième durées t₁ et t₂ pendant lesquelles les premier et deuxième dispositifs de détection sont rendus actifs lors du passage d'un article et un dispositif de calcul et de comparaison pour calculer le rapport t₂/t₁ desdites deuxième et première durées t₂, t₁, comparer ce rapport t₂/t₁ à une valeur de seuil égale à (1-ε) où ε représente un coefficient correcteur inférieur à 1 dépendant des tolérances de détection de la présence d'un article et fournir une information selon laquelle la hauteur Hᵢ d'un article est supérieure au seuil dimensionnel SH si, et seulement si, la relation t₂/t₁ > 1-ε est vérifiée.

Le coefficient ε est compris de préférence entre environ 0,005 et 0,05, et de préférence voisin de 0,01.

Les première et deuxième dispositifs de détection peuvent comprendre des capteurs optiques.

Selon un mode de réalisation particulier, le dispositif de comptage comprend au moins un codeur optique.

Le dispositif peut en outre comprendre un dispositif de calcul de la longueur Dᵢ d'un article à partir de la première durée de présence t₁ et de la vitesse V de déplacement des articles.

L'invention concerne également un système de détermination du montant d'affranchissement de courrier, comprenant un dispositif de mesure du poids et des dimensions d'articles de courrier, avec un dispositif de vérification au vol de la hauteur Hᵢ d'un article de courrier tel que défini ci-dessus.

D'autres caractéristiques et avantages de l'invention ressortiront de la description suivante de modes de réalisation particuliers, donnés à titre d'exemples, en référence aux dessins annexés, sur lesquels :
- la figure 1 est une vue schématique de dessus montrant le principe d'un procédé et d'un dispositif de vérification au vol de dimensions d'un article de courrier à des fins d'affranchissement qui mettent en oeuvre l'invention ;
- les figures 2 à 5 montrent différents exemples de détermination des dimensions d'un article de courrier selon le procédé conforme à l'invention ;
- la figure 6 est un schéma-bloc montrant les éléments principaux d'un exemple de circuit de traitement pouvant être incorporé dans le dispositif selon l'invention ; et
- la figure 7 est un organigramme montrant un exemple de diverses étapes mises en oeuvre dans le procédé de vérification au vol de la hauteur d'un article de courrier selon l'invention.

La tarification d'articles de courrier repose sur des critères de poids et de dimension des plis (épaisseur, longueur de l'enveloppe, hauteur de l'enveloppe).

Il s'agit :
- soit de vérifier que les dimensions de l'enveloppe sont supérieures à des seuils,
- soit de vérifier que le rapport entre la longueur et la hauteur est compris entre deux limites (exemples : 1,3 < R < 2,5 pour les USA, R < racine carrée de 2 pour l'Allemagne).

Pour attribuer de façon automatique le tarif adapté à chaque pli dans un lot non homogène, on dispose en amont d'une machine à affranchir, un dispositif qui mesure le poids et les dimensions de chaque enveloppe, et transmet ces informations à un calculateur de tarif. Les mesures des dimensions sont alors réalisées par des capteurs adaptés dans le cheminement des enveloppes entre l'alimenteur et la base d'affranchissement.

Selon l'invention, la vérification de la hauteur H₁, respectivement H₂, d'une enveloppe 1, respectivement 2, par rapport à un seuil prédéfini SH peut être réalisée de façon très simple dès lors qu'une enveloppe 1, respectivement 2, disposée à plat sur une bande 6 d'une convoyeur se déplaçant à une vitesse constante V dans le sens de la flèche F de la figure 1, est au moins partiellement taquée contre un guide-pli K présentant une surface de référence 5 parallèle au sens de déplacement des enveloppes 1, 2, c'est-à-dire que des moyens sont prévus pour placer chaque article 1, respectivement 2, en contact avec la surface de référence 5 au moins sur une partie de l'un des bords longitudinaux de longueur D₁, respectivement D₂.

Il est à noter que si l'invention exige un taquage au minimum sur une partie de la longueur d'un article de courrier, en revanche, elle permet de résoudre, sans mettre en oeuvre des moyens mécaniques de repositionnement des enveloppes, le problème des enveloppes qui, dans la pratique, ne sont pas rigoureusement positionnées, mais sont légèrement de travers, comme représenté sur les figures 4 et 5, sans toutefois que le biais soit trop marqué. En pratique, l'invention prend en compte des enveloppes dont les bords longitudinaux peuvent former un angle α de l'ordre de 0 à 5° avec la surface de référence 5, que ce soit pour des enveloppes de travers 3 dont le bord arrière est le plus éloigné de la surface de référence (figure 4) ou pour des enveloppes de travers 3 dont le bord avant est le plus éloigné de la surface de référence 5 (figure 5).

La détermination des dimensions des enveloppes 1, 2, 3 (figures 1 à 5), c'est-à-dire la longueur D₁, D₂, D₃, ainsi que la détermination du fait que la hauteur H₁, H₂, H₃ est supérieure ou inférieure à au moins un seuil SH, peut se faire de façon simple à l'aide de dispositifs de mesure qui peuvent être constitués par de simples capteurs C₁, C₂ changeant d'état lorsqu'une enveloppe passe à leur niveau.

On voit ainsi que sur la figure 1, l'enveloppe 1 s'apprête à passer au niveau des deux capteurs C₁, C₂ placés à poste fixe en regard du trajet de défilement de la bande 6 du convoyeur, tandis que l'enveloppe 2 de hauteur H₂ plus réduite que la hauteur H₁ de l'enveloppe 1 ne passera ensuite qu'au niveau du capteur 1.

Les capteurs C₁ et C₂ sont placés par rapport à un point donné 7 d'une ligne de la surface de référence 5 perpendiculaire à la bande 6 du convoyeur, respectivement à une distance d₁ proche de la surface de référence 5, perpendiculairement à celle-ci, et à une distance d₂ éloignée de la surface de référence 5, perpendiculairement à celle-ci et correspondant à un seuil dimensionnel SH par rapport auquel on veut déterminer si la hauteur H₁, H₂, H₃ d'un article de courrier 1, 2, 3 est ou non supérieure.

En ce qui concerne la hauteur (ou largeur) d'un document 1, 2, 3, il ne s'agit pas d'effectuer la mesure réelle de cette grandeur, mais de déterminer si cette grandeur est ou non supérieure au seuil SH prédéfini.

Une enveloppe 1, 2 ou 3, durant son parcours sur la bande 6 défilant devant la surface de référence 5 passe au niveau du premier capteur C₁ qui déclenche lui-même, lorsqu'il détecte une présence d'enveloppe, le comptage d'impulsions issues par exemple d'un codeur optique le nombre d'impulsions, c'est-à-dire la durée t₁ pendant laquelle le capteur C₁ détecte la présence d'une enveloppe, permet entre autres de déduire la longueur D₁, D₂, D₃ du document 1, 2 ou 3, dès lors que la vitesse constante V de déplacement de la bande 6 est connue.

Lorsque le capteur C2 détecte la présence d'une enveloppe 1, 2 ou 3, ce capteur C₂ déclenche de la même manière le comptage d'impulsions issues par exemple d'un codeur optique le nombre d'impulsions, c'est-à-dire la durée t₂ pendant laquelle le capteur C₂ détecte la présence d'une enveloppe, permet de définir une longueur L₂ de masquage du capteur C₂ par une enveloppe 1, 2 ou 3, et surtout en combinaison avec la durée t₁ (ou la longueur L₁) de déterminer de façon fiable si une enveloppe a réellement une hauteur Hᵢ supérieure au seuil prédéfini SH.

La comparaison des durées t₂ et t₁ ( ou des longueurs L₂ et L₁) déterminées à partir de la détection de l'activation des capteurs C₁ et C₂, permet de vérifier que le dépassement du seuil n'est pas dû à un mauvais positionnement d'une enveloppe qui serait de travers.

Il est ainsi important de s'assurer que la valeur t₂ est proche de la valeur t₁ (ou la valeur L₂ proche de la valeur L₁).

On compare ainsi le rapport t₂/t₁ à une valeur égale à 1-ε où ε représente un coefficient correcteur inférieur à 1 dépendant des tolérances des détecteurs C₁, C₂ et des dimensions des enveloppes d'un même format, et on considère que la hauteur Hᵢ (par exemple H₁, H₂, H₃) d'un article (par exemple 1, 2, 3) est supérieure au seuil SH si, et seulement si, la relation t₂/t₁ > 1-ε est vérifiée.

La valeur ε peut être avantageusement de l'ordre de 0,01, mais peut aussi selon les cas être comprise entre environ 0,005 et 0,05.

Comme on l'a indiqué précédemment, le dépassement d'un seuil SH entraîne dans de nombreux cas un changement de tarif pour le montant d'affranchissement à appliquer, quel que soit par ailleurs le poids de l'article de courrier pesé ou estimé.

Il est ainsi important que le seuil SH ne soit pas artificiellement considéré comme dépassé du fait d'un positionnement de travers qui entraîne l'activation temporaire du capteur C₂.

Le fait de détecter la hauteur H (ou largeur) d'un article de courrier par surveillance de l'activation du capteur C₂ de façon continue sur une période de temps permet de garantir, par comparaison avec le même suivi effectué sur l'activation du capteur C₁, de s'assurer d'un dépassement effectif de seuil.

Par exemple, si une enveloppe 3 est de travers d'un angle α (figures 4 et 5), avec un coefficient de tolérance ε=0,01, si t₂/t₁ < à,99 on considérera que le seuil SH est non dépassé alors qu'un système de mesure ou d'estimation de largeur d'enveloppe propre à l'état de la technique, aurait estimé le contraire. En effet, le point inférieur P le plus éloigné de la surface de référence 5 du guide-pli 4 se trouve effectivement à une distance supérieure à SH de la surface de référence 5 (taquage). La prise en compte de la détection par le capteur C₂ (occultation optique) de cette largeur ou hauteur H₃ sur toute la longueur D₃ de l'article de courrier constitue un moyen de vérification du dépassement de seuil. La même approche s'applique pour chaque seuil supplémentaire SHᵢ qui peut être choisi avec à chaque fois un capteur Cᵢ analogue au capteur C₂ disposé à la distance dᵢ correspondant au seuil SHᵢ par rapport au point H de la surface de référence 5.

La figure 2 montre un exemple où une enveloppe 2 est convenablement taquée le long de la surface de référence 5 et présente une hauteur H₂ inférieure à SH. Dans ce cas, le capteur C₂ n'est jamais activé et le dispositif émet une valeur L₂=0, tandis que le capteur C₁ sert à fournir une valeur L₁ définissant la longueur D₂ de l'enveloppe 2.

La figure 3 montre un exemple où une enveloppe 1 est convenablement taquée le long de la surface de référence 5 et présente une hauteur H₁ supérieure à SH. Dans ce cas, le capteur C₂ est activé pendant une durée t₂ correspondant à une longueur de masquage L₂ égale à la longueur de masquage L₁ déterminée à partir de l'activation du capteur C₁. Le dispositif émet l'information selon laquelle la hauteur H₁ est supérieure au seuil SH et le capteur C₁ sert à fournir une valeur L₁ définissant la longueur D₁ de l'enveloppe 1.

Le cas des figures 4 et 5 où une enveloppe 3 se présente de biais par rapport à la surface de référence 5 a été décrit précédemment et on a vu que l'enveloppe 3 a bien été considérée comme présentant une hauteur H₃ inférieure au seuil SH, bien que le capteur C₂ ait été activé pendant un temps correspondant à une longueur de masquage L₂, dès lors que ces valeurs t₂ et L₂ étaient très inférieures aux valeurs t₁ et L₁ déterminées à partir du capteur C₁.

Le capteur C₁ permet cependant de déterminer de façon satisfaisante la longueur D₃ de l'enveloppe 3 à partir de la grandeur L₁ en donnant à la longueur D₃ la valeur de la grandeur L₁, dès lors que l'angle α est faible et ne dépasse pas environ 5°.

Que les enveloppes 1, 2, 3 soient ou non légèrement de travers, le dispositif selon l'invention permet de déterminer au vol leur longueur et de vérifier leur hauteur par rapport à un seuil prédéfini SH, sans qu'il soit besoin de redresser mécaniquement les enveloppes de travers dès lors que celles-ci ont été partiellement taquées contre la surface de référence 5 du guide-pli 4.

On décrira en référence à la figure 6 un exemple de circuit de traitement pouvant être mis en oeuvre dans le cadre du dispositif selon l'invention.

Des modules 11, 12 détectent respectivement l'activation des capteurs C₁ et C₂. On désigne ici par activation l'état des capteurs C₁ et C₂ lorsqu'un article de courrier passe à leur voisinage et, par exemple, dans le cas de capteurs optiques, interrompt un faisceau lumineux émis par les capteurs.

Les modules 11, 12 sensibles à l'activation des capteurs C₁ et C₂ respectivement commandent une unité 31 de gestion de compteurs 21, 22 qui délivrent eux-mêmes des informations t₁ et t₂ respectivement correspondant aux durées de présence d'un même article de courrier en regard des capteurs C₁ et C₂ respectivement.

Les données t₁ et t₂ sont appliquées à un module 32 de calcul du rapport t₂/t₁, lequel rapport t₂/t₁ est appliqué à un module 33 de comparaison du rapport t₂/t₁ avec une valeur 1-ε. La sortie du module 33 est appliquée à un module 36 fournissant l'information selon laquelle la hauteur Hᵢ de l'article de courrier est ou non supérieure à un seuil prédéterminé SH. Un module 35 effectue par ailleurs le calcul de la longueur de masquage L₁ (à laquelle correspond la longueur Dᵢ de l'enveloppe) à partir de la valeur t1 issue du compteur 21 et de la valeur de la vitesse V de déplacement de la bande 6 du convoyeur.

Un exemple de traitement des données selon le procédé conforme à l'invention sera explicité en référence à l'organigramme de la figure 7.

Un test 101 examine si le capteur Ci est activé. Si ce n'est pas le cas, il y a retour à l'entrée de ce test 101. Si le capteur est activé, on passe à l'étape 102 de démarrage du comptage de la durée de l'activation du capteur C₁, puis un test 103 examine si le capteur C₁ est toujours activé. Lorsque le test 102 détecte la fin de l'activation du capteur C₁, on passe à l'étape 104 d'arrêt du comptage de la durée de l'activation du capteur C₁, puis à l'étape 105 de détermination de la valeur L₁ à l'étape 106 de remise à zéro du compteur associé au capteur C₁. La sortie de l'étape 106 est reliée à l'entrée du test 101 pour réinitialiser le processus.

La sortie du test 101 est en outre reliée à un test 107 qui examine si le capteur C₂ est activé. Si ce n'est pas le cas, on applique un test 108 pour examiner si la fin du comptage de la durée d'activation du capteur C₁ est intervenue. Si oui, une étape 109 détermine que la valeur L₂ est nulle. Si non, il y a retour à l'entrée du test 107.

Si le test 107 détecte l'activation du capteur C₂, on passe à une étape 110 de démarrage du comptage de la durée d'activation du capteur C₂. Ensuite, un test 111 examine si le capteur C₂ est toujours activé. Si le capteur C₂ n'est plus activé, on passe à une étape 112 d'arrêt du comptage de la durée de l'activation du capteur C₂, puis à une étape 113 de la détermination de la valeur L₂ et à une étape 114 de remise à zéro du compteur associé au capteur C₂. Les sorties des étapes 105, 107, 113 sont reliées à l'entrée d'une étape 115 de calcul du rapport L₂/L₁. Ensuite, on passe à un test 116 pour examiner si L₂/L₁ > SH. Si oui, l'étape 117 affiche H > SH ; si non, l'étape 118 affiche H=0.

Par ailleurs, la sortie de l'étape 106 est reliée à l'entrée du test 101 pour réinitialiser le processus après le traitement d'un article de courrier.

L'invention s'applique à un système de détermination du montant d'affranchissement de courrier comprenant un dispositif de mesure du poids et des dimensions d'articles de courrier, et dans lequel on incorpore un dispositif de vérification au vol de la hauteur Hᵢ d'un article de courrier tel que décrit précédemment. Le dispositif de mesure du poids au vol peut être disposé en amont ou en aval du dispositif de vérification au vol de la hauteur d'un article de courrier.

## Revendications

1. Procédé de vérification au vol de la hauteur Hᵢ d'un article de courrier (1, 2, 3) à au moins un seuil dimensionnel SH définissant un changement de tarif postal, chaque article de courrier (1, 2, 3) comportant des bords périphériques longitudinaux de longueur Dᵢ et des bords périphériques transversaux de hauteur Hᵢ, procédé dans lequel on fait circuler les articles de courrier (1, 2, 3) à une vitesse constante V, le long d'une surface de référence (5) de telle manière que chaque article soit en contact avec ladite surface de référence (5) au moins sur une partie de l'un de ses bords longitudinaux, on détecte la présence d'un article par rapport à un point donné (7) de la surface de référence (5) d'une part à une première distance d1 proche de la surface de référence (5) perpendiculairement à celle-ci, et d'autre part d'une deuxième distance d2 éloignée de la surface de référence (5) perpendiculairement à celle-ci et correspondant au dit seuil dimensionnel SH, et on détecte des première et deuxième durées de présence t₁, t₂ d'un même article aux dites première et deuxième distances d₁, d₂ par rapport à la surface de référence (5), **caractérisé en ce que** l'on compare le rapport t₂/t₁ des première et deuxième durées de présence à la deuxième distance d₂ et à la première distance d₁ à une valeur égale à (1-ε) où ε représente un coefficient correcteur inférieur à 1 dépendant des tolérances de détection de la présence d'un article, et **en ce que** l'on considère que la hauteur H d'un article est supérieure au seuil dimensionnel SH si, et seulement si, la relation t_{2/}t₁ > 1-ε est vérifiée.

2. Procédé selon la revendication 1, **caractérisé en ce que** le coefficient ε est compris entre environ 0,005 et 0,05, et de préférence voisin de 0,01.

3. Procédé selon la revendication 1 ou la revendication 2, **caractérisé en ce que** l'on détermine en outre la longueur Dᵢ d'un article à partir de la durée de présence tᵢ et de la vitesse de déplacement V des articles.

4. Dispositif de vérification au vol de la hauteur Hᵢ d'un article de courrier (1, 2, 3) à des fins d'affranchissement par rapport à au moins un seuil dimensionnel SH définissant un changement de tarif postal, chaque article de courrier (1, 2, 3) comportant des bords périphériques longitudinaux de longueur Dᵢ et des bords périphériques transversaux de hauteur Hᵢ, le dispositif comportant un convoyeur (6) de transport à plat des articles de courrier (1, 2, 3) à une vitesse constante V le long d'un guide (4) définissant une surface de référence (5) parallèle au sens de déplacement des articles de courrier (1, 2, 3) placés sur le convoyeur (6), des moyens de taquage pour placer chaque article en contact avec ladite surface de référence (5) au moins sur une partie de l'un de ses bords longitudinaux, un premier dispositif de détection (C₁, 11) rendu actif lors de la détection de la présence d'un article par rapport à un point donné (7) de la surface de référence (5) à une première distance d1 proche de la surface de référence (5) perpendiculairement à celle-ci, au moins un deuxième dispositif de détection (C₂, 12) rendu actif lors de la détection de la présence d'un article par rapport à un point donné (7) de la surface de référence (5) à une deuxième distance d₂ éloignée de la surface de référence (5) perpendiculairement à celle-ci et correspondant au dit seuil dimensionnel SH, et un dispositif (21, 22, 31) de comptage des première et deuxième durées t1 et t2 pendant lesquelles les premier et deuxième dispositifs (C₁, 11, C₂, 12) sont rendus actifs lors du passage d'un article **caractérisé en ce qu'**il comporte un dispositif (32, 33, 34) de calcul et de comparaison pour calculer le rapport t₂/t₁ desdites deuxième et première durées (t₂, t₁), comparer ce rapport t₂/t₁ à une valeur de seuil égale à (1-ε) où ε représente un coefficient correcteur inférieur à 1 dépendant des tolérances de détection de la présence d'un article et fournir une information selon laquelle la hauteur Hᵢ d'un article est supérieure au seuil dimensionnel SH si, et seulement si, la relation t₂/t₁ > 1-ε est vérifiée.

5. Dispositif selon la revendication 4, **caractérisé en ce que** le coefficient ε est compris entre environ 0,005 et 0,05, et de préférence voisin de 0,01.

6. Dispositif selon la revendication 4 ou la revendication 5, **caractérisé en ce que** les premier et deuxième dispositifs de détection (C₁, 11, C₂, 12) comprennent des capteurs optiques (C₁, C₂).

7. Dispositif selon l'une quelconque des revendications 4 à 6, **caractérisé en ce que** le dispositif (21, 22, 31) de comptage comprend au moins un codeur optique.

8. Dispositif selon l'une quelconque des revendications 4 à 7, **caractérisé en ce qu**'il comprend en outre un dispositif (35) de calcul de la longueur Dᵢ d'un article à partir de la première durée de présence tᵢ et de la vitesse V de déplacement des articles (1, 2, 3).

9. Système de détermination du montant d'affranchissement de courrier, comprenant un dispositif de mesure, du poids et des dimensions d'articles de courrier, **caractérisé en ce qu'**il comprend un dispositif de vérification au vol de la hauteur Hᵢ d'un article de courrier selon l'une quelconque des revendications 4 à 8.

## Claims

1. A method of checking the height Hᵢ of a mail item (1, 2, 3) on the fly relative to at least one dimensional threshold SH defining a change in postage, each mail item (1, 2, 3) having longitudinal peripheral edges of length Dᵢ and transverse peripheral edges of height Hᵢ, said method consisting in causing the mail items (1, 2, 3) to advance at a constant speed V along a reference surface (5) so that each mail item is in contact with said reference surface (5) over at least a portion of one of its longitudinal edges, detecting the presence of a mail item relative to a given point (7) of the reference surface (5) firstly at a first distance d₁ close to the reference surface (5) and measured perpendicularly thereto, and secondly at a second distance d₂ further away from the reference surface (5), measured perpendicularly thereto, and corresponding to said dimensional threshold SH, and detecting first and second times of presence t₁, t₂ for which the same mail item is present at said first and second distances d₁, d₂ relative to the reference surface (5), said method being **characterised in that** the ratio t_{2/}t₁ between the second and first times of presence is compared at the second distance d₂ and at the first distance d₁ with a value equal to (1- ε), where ε represents a correction coefficient of less than 1 that depends on the tolerances for detection of the presence of a mail item, and **in that** it is considered that the height H of a mail item is greater than the dimensional threshold SH if, and only if, the relationship t₂/t₁ > 1-ε is true.

2. A method according to claim 1, **characterised in that** the coefficient ε lies approximately in the range 0.005 to 0.05, and preferably in the vicinity of 0.01.

3. A method according to claim 1 or claim 2, **characterised in that** the length Dᵢ of a mail item is further determined on the basis of the time of presence t₁ and of the speed of advance V of the mail items,

4. An apparatus for checking the height Hᵢ of a mail item (1, 2, 3) relative to at least one dimensional threshold SH on the fly and for franking purposes, said at least one dimensional threshold defining a change in postage, each mail item (1, 2, 3) having longitudinal peripheral edges of length Dᵢ and transverse peripheral of height Hᵢ, said apparatus comprising a conveyor (6) for conveying mail items (1, 2, 3) as laid flat at a constant speed V along a guide (4) defining a reference surface (5) parallel to the direction of advance of the mail items (1, 2, 3) placed on the conveyor (6), jogger means for placing each mail item in contact with said reference surface (5) over at least a portion of one of its longitudinal edges, a first detector device (C₁, 11) that is rendered active when the presence of a mail item is detected relative to a given point (7) of the reference surface (5) at a first distance d₁ close to the reference surface (5) and measured perpendicularly thereto, at least one second detector device (C₂, 12) that is rendered active when the presence of a mail item is detected relative to a given point (7) of the reference surface (5) at a second distance d₂ further away from the reference surface (5), measured perpendicularly thereto, and corresponding to said dimensional threshold SH, and a counter device (21, 22, 31) for counting first and second times of presence t₁, t₂ for which the first and second devices (C₁, 11, C₂, 12) are rendered active as a mail item is going past, the apparatus being **characterised in that** it includes a computer and comparator device (32, 33, 34) for computing the ratio t₂/t₁ between said second and first times (t₂/t₁), for comparing said ratio t_{2/}t₁ with a threshold value equal to (1-ε), where ε represents a correction coefficient of less than 1 that depends on the tolerances for detection of the presence of a mail item, and for delivering information indicating that the height Hᵢ of a mail item is greater than the dimensional threshold SH if, and only if, the relationship t₂/t₁ > 1-ε is true.

5. Apparatus according to claim 4, **characterised in that** the coefficient ε lies approximately in the range 0.005 to 0.05, and preferably in the vicinity of 0.01.

6. Apparatus according to claim 4 or claim 5, **characterised in that** the first and second detector devices (C₁, 11, C₂, 12) comprise optical sensors (C₁, C₂).

7. Apparatus according to any one of claims 4 to 6, **characterised in that** the counter device (21, 22, 31) comprises at one optical encoder.

8. Apparatus according to any one of claims 4 to 7, **characterised in that** it further comprises a device (35) for computing the length Dᵢ of a mail item on the basis of the first time of presence tᵢ and of the speed V of advance of the mail items (1, 2, 3).

9. A system for determining postage amounts for franking mail, said system including apparatus for measuring the weights and dimensions of mail items, said system being **characterised in that** it includes apparatus according to any one of claims 4 to 8 for checking the height Hᵢ of a mail item on the fly.

## Patentansprüche

1. Verfahren, um in Bewegung die Höhe Hᵢ einer Postsendung (1, 2, 3) im Vergleich zu wenigstens einer einen Postgebührenwechsel definierenden Größenschwelle SH zu überprüfen, wobei jede Postsendung (1, 2, 3) umfangseitige Längskanten der Länge Dᵢ sowie umfangseitige Querkanten der Höhe Hᵢ aufweist, Verfahren, bei dem man die Postsendungen (1, 2, 3) mit einer konstanten Geschwindigkeit V entlang einer Bezugsfläche (5) derart umlaufen läßt, daß jede Sendung wenigstens über einen Teil einer ihrer Längskanten mit der Bezugsfläche (5) in Kontakt ist, das Vorliegen einer Sendung in bezug auf einen gegebenen Punkt (7) der Bezugsfläche (5) einerseits in einem ersten Abstand d1 nahe der Bezugsfläche (5) senkrecht zu dieser und andererseits in einem zweiten, von der Bezugsfläche (5) entfernten, der genannten Größenschwelle SH entsprechenden Abstand d2 senkrecht zu dieser Bezugsfläche erfaßt wird, und eine erste und eine zweite Zeitdauer t₁, t₂ des Vorliegens einer gleichen Sendung in der ersten und zweiten Entfernung d₁, d₂ von der Bezugsfläche (5) erfaßt werden, **dadurch gekennzeichnet, daß** das Verhältnis t₂/t₁ der ersten und der zweiten Zeitdauer des Vorliegens im zweiten Abstand d₂ und im ersten Abstand d₁ mit einem Wert gleich (1-ε) verglichen wird, worin ε einen Korrekturkoeffizienten kleiner 1 darstellt, der von den Toleranzen der Erfassung des Vorliegens einer Sendung abhängt, und daß berücksichtigt wird, daß die Höhe H einer Sendung größer ist als die Größenschwelle SH, wenn, und nur wenn die Beziehung t₂/t₁ > 1-ε erfüllt ist.

2. Verfahren nach Anspruch 1, **dadurch gekennzeichnet, daß** der Koeffizient ε zwischen etwa 0,005 und 0,05 und vorzugsweise nahe 0,01 liegt.

3. Verfahren nach Anspruch 1 oder Anspruch 2, **dadurch gekennzeichnet, daß** ferner die Länge Dᵢ einer Sendung anhand der Zeitdauer des Vorliegens tᵢ und der Bewegungsgeschwindigkeit V der Sendungen bestimmt wird.

4. Vorrichtung, um in Bewegung die Höhe Hᵢ einer Postsendung (1, 2, 3) zu Frankierzwecken im Vergleich zu wenigstens einer einen Postgebührenwechsel definierenden Größenschwelle SH zu überprüfen, wobei jede Postsendung (1, 2, 3) umfangseitige Längskanten der Länge Dᵢ sowie umfangseitige Querkanten der Höhe Hᵢ aufweist, wobei die Vorrichtung eine Fördereinrichtung (6) zum flachen Transportieren der Postsendungen (1, 2, 3) mit einer konstanten Geschwindigkeit V entlang einer Führung (5), die eine Bezugsfläche (5) definiert, welche zur Bewegungsrichtung der auf der Fördereinrichtung (6) plazierten Postsendungen (1, 2, 3) parallel verläuft, Ausrichtungsmittel, um jede Sendung wenigstens über einen Teil einer ihrer Längskanten in Kontakt mit der Bezugsfläche (5) zu eine erste Erfassungsvorrichtung (C₁, 11), die während der Erfassung des Vorliegens einer Sendung in bezug auf einen gegebenen Punkt (7) der Bezugsfläche (5) in einem ersten Abstand d1 nahe der Bezugsfläche (5) senkrecht zu dieser aktiviert wird, wenigstens eine zweite Erfassungsvorrichtung (C₂, 12), die während der Erfassung des Vorliegens einer Sendung in bezug auf einen gegebenen Punkt (7) der Bezugsfläche (5) in einem zweiten, von der Bezugsfläche (5) entfernten, der genannten Größenschwelle SH entsprechenden Abstand d2 senkrecht zu dieser Bezugsfläche aktiviert wird, sowie eine Vorrichtung (21, 22, 31) zum Zählen der ersten und der zweiten Zeitdauer t₁ und t₂, während derer die erste und die zweite Vorrichtung (C₁, 11, C₂, 12) bei Durchlaufen einer Sendung aktiviert werden, umfaßt, **dadurch gekennzeichnet, daß** sie eine Rechen- und Vergleichsvorrichtung (32, 33, 34) umfaßt, um das Verhältnis t₂/t₁ der zweiten und der ersten Zeitdauer (t₂, t₁ zu berechnen, um dieses Verhältnis t₂/t₁ mit einem Schwellenwert gleich (1-ε) zu vergleichen, worin ε einen Korrekturkoeffizienten kleiner 1 darstellt, der von den Toleranzen der Erfassung des Vorliegens einer Sendung abhängt, und um eine Information zu liefern, wonach die Höhe Hᵢ einer Sendung größer ist als die Größenschwelle SH, wenn, und nur wenn die Beziehung t₂/t₁ > 1-ε erfüllt ist.

5. Vorrichtung nach Anspruch 4, **dadurch gekennzeichnet, daß** der Koeffizient ε zwischen etwa 0,005 und 0,05 und vorzugsweise nahe 0,01 liegt.

6. Vorrichtung nach Anspruch 4 oder Anspruch 5, **dadurch gekennzeichnet, daß** die erste und die zweite Erfassungsvorrichtung (C₁, 11, C₂, 12) optische Sensoren (C₁, C₂) umfassen.

7. Vorrichtung nach irgendeinem der Ansprüche 4 bis 6, **dadurch gekennzeichnet, daß** die Zählvorrichtung (21, 22, 31) wenigstens einen optischen Codierer umfaßt.

8. Vorrichtung nach irgendeinem der Ansprüche 4 bis 7, **dadurch gekennzeichnet, daß** sie ferner eine Vorrichtung (35) zum Berechnen der Länge Dᵢ einer Sendung anhand der ersten Zeitdauer des Vorliegens tᵢ und der Bewegungsgeschwindigkeit V der Sendungen (1, 2, 3) umfaßt.

9. System zum Bestimmen des Frankierbetrages von Postsendungen, umfassend eine Vorrichtung zum Messen des Gewichts und der Abmessungen von Postsendungen, **dadurch gekennzeichnet, daß** es eine Vorrichtung zum Überprüfen der Höhe Hᵢ einer Postsendung in Bewegung nach irgendeinem der Ansprüche 4 bis 8 umfaßt.
